# EUROPÄISCHE PATENTANMELDUNG

(11) **EP 4 703 588 A1**
(43) Veröffentlichungstag der Anmeldung: **04.03.2026**
(21) Anmeldenummer: 25190337.3
(22) Anmeldetag: 18.07.2025
(51) Int. Cl.: F04C 2/107

(54) **EXZENTERSCHNECKENPUMPE**

(30) Priorität: 02.09.2024 DE 102024124954
(71) Anmelder: NETZSCH Pumpen & Systeme GmbH, 95100 Selb (DE)
(72) Erfinder: Tekneyan, Mikael, 84559 Kraiburg am Inn (DE); Zierhofer, Martin, 84544 Aschau am Inn (DE); Götz, Frank, 84570 Polling (DE); Steinberger, Bettina, 84419 Obertaufkirchen (DE)

(57) **Zusammenfassung**

Exzenterschneckenpumpe mit einem schneckenförmigen Rotor und einem Stator aus einem Elastomermaterial, in dem der Rotor unter Ausbildung mehrerer Pumpkammern umläuft, wobei der Stator in ein vorzugsweise metallenes Stützrohr einvulkanisiert ist, wobei der Stator mindestens einen Sensor aufweist, der untrennbar mit dem Stator verbunden - nämlich in diesen einvulkanisiert - ist.

## Beschreibung

### BEREICH DER ERFINDUNG

Die Erfindung betrifft eine Exzenterschneckenpumpe nach dem Oberbegriff des Anspruchs 1 sowie ein Verfahren zur Herstellung einer Exzenterschneckenpumpe nach dem Oberbegriff des Anspruchs 12.

### TECHNISCHER HINTERGRUND

Aktuell werden an Pumpen und an Pumpenanlagen zur Datenaufzeichnung während des Betriebs meist einzelne, hochpreisige Industriesensoren verwendet, die nachträglich an Maschinen oder Anlagen angebracht werden.

Besonders für Statoren von Exzenterschneckenpumpen ist hier keine zufriedenstellende Anwendung bekannt. Meist werden nur einzelne PT100 Temperatursensoren nachträglich am Stator angebracht. Diese werden als Trockenlaufschutz verwendet. Wo weitere Betriebsdaten aufgenommen werden sollen, behilft man sich nicht selten damit, außerhalb der gummielastischen Statorauskleidung an der Pumpe hochpreisige Industriesensoren zu verbauen.

Soweit in Exzenterschneckenpumpen und entsprechenden Anlagen schon jetzt einzelne Sensoren eingebaut werden, ist ihre Verkabelung oftmals problematisch.

Bei den Statoren von Exzenterschneckenpumpen wird meist ein STP2 Temperatursensor nachträglich eingebracht, wobei hier eine nachträgliche zerspanende Bearbeitung des Stators und meist auch des den Stator haltenden Stützrohrs notwendig ist. Dies führt zu einem zusätzlichen Fertigungsaufwand.

Dadurch, dass diese Sensoren - wie erwähnt - sehr teuer sind, tendieren viele Kunden dazu, Exzenterschneckenpumpen ohne die entsprechenden Sensoren zu bestellen. Dies führt einerseits dazu, dass eventuelle Fehler oder Überlastungen der Exzenterschneckenpumpe im Betrieb nicht oder zu spät entdeckt werden. Dadurch kommt es in der Praxis immer wieder zu einer unnötig verkürzten Lebenszeit der Pumpe.

Ein weiterer gelegentlich relevanter Aspekt ist, dass eine Ausführung ohne Sensorik es Produktpiraten leichter macht, kopierte Statoren anbieten zu können.

Bisher wird eventuelle Messtechnik, mit der ein Stator ausgerüstet wird, nach der Herstellung des Stators nachträglich angebracht. Zu diesem Zwecke ist es üblich, den fertigen Stator radial zu durchbohren. Dabei wird meist auch das eigentliche gehäusebildende metallene Stützrohr für den Stator durchbohrt. In den Stator wird dann eine Metallhülse mit einem Außengewinde eingeschraubt, die ihrerseits wiederum den jeweiligen Sensor aufnimmt. Diese Metallhülse hat zudem auch die Aufgabe, den Stator abzudichten. Die Kabel des Sensors verlassen die Metallhülse auf ihrer dem Rotor abgewandten Seite und werden dann durch das metallene Stützrohr für den Stator nach außen gezogen.

Die Metallhülse wird typischerweise so in den Stator eingedreht, dass sie nur in dem Elastomermaterial des Stators verankert ist und nicht auch in dem metallenen Stützrohr. Dadurch behindert die Metallhülse insbesondere die radialen Dehnungsbewegungen des Stators nicht. Wie erwähnt, führt dies jedoch zu einem signifikant erhöhten Fertigungsaufwand, der unnötig kostentreibend ist.

### AUFGABE DER ERFINDUNG

Vor diesem Hintergrund ist es die Aufgabe der Erfindung, ein Mittel anzugeben, mit welchem man einfach und kostengünstig Daten einer Exzenterschneckenpumpe im Betrieb erfassen kann.

### ERFINDUNGSGEMÄSSE LÖSUNG

Eine Lösung dieser Aufgabe wird durch den Hauptanspruch bereitgestellt.

Erfindungsgemäß wird hierzu eine Exzenterschneckenpumpe mit einem schneckenförmigen Rotor und einem Stator aus einem Elastomermaterial vorgeschlagen, in welchem der Rotor unter Ausbildung mehrerer Pumpkammern umläuft. Der Stator ist hierbei in ein vorzugsweise metallenes Stützrohr einvulkanisiert. Die Exzenterschneckenpumpe zeichnet sich dadurch aus, dass der Stator mindestens einen Sensor aufweist, der untrennbar mit dem Stator verbunden ist - nämlich in diesen vollständig einvulkanisiert ist oder zumindest teilweise bzw. einseitig-flächig in diesen einvulkanisiert ist, nämlich an dessen Rand bzw. am Übergang zwischen dem Stator (also der Auskleidung) und dem Stützrohr. In seinem weitesten Sinne heißt "Einvulkanisiertsein" hier durch Vulkanisation an seinem Einbauort eingeschlossen sein. "Untrennbar verbunden" meint in diesem Kontext, dass der mindestens eine Sensor nicht aus dem Stator ausbaubar ist, ohne dass zumindest am Elastomermaterial des Stators Schäden auftreten, mögen sie auch reparabel sein.

Das angesprochene Einvulkanisieren des mindestens einen Sensors geschieht hierbei bevorzugt gleichzeitig mit der Fertigung des Stators selbst. So kann im Allgemeinen der Fertigungsaufwand deutlich reduziert werden, da keine zusätzlichen Fertigungsschritte und keine nachträgliche spanende Bearbeitung des Stators notwendig sind.

Durch eine derartige Einbettung der Sensoren ist es zudem möglich, deutlich preisgünstigere Sensoren zu verwenden. Außerdem kann der erfindungsgemäße Stator eindeutiger als Original erkannt werden im Vergleich zu kopierten Statoren. Dies zumindest dann, wenn die ID verschlüsselt ist und über Zertifikate verifiziert werden kann.

### BEVORZUGTE WEITERBILDUNGSMÖGLICHKEITEN DER ERFINDUNG

Eine bevorzugte Ausführungsvariante ist, dass der mindestens eine Sensor so beschaffen, angebracht und angeschlossen ist, dass er schon während des Einvulkanisierens des Stators in das ihm zugeordnete Stützrohr - in auswertbarer Form - aussagekräftige Daten abgibt. So kann der Vorgang des Einvulkanisierens direkt und live überwacht werden. Außerdem ist es möglich - und insbesondere, wenn auch ein Speicher einvulkanisiert ist -, über die ganze Lebensdauer der Exzenterschneckenpumpe hinweg nachzuverfolgen, welchen Einfluss bestimmte Prozessdaten des Einvulkanisierens auf die Exzenterschneckenpumpe haben. So kann überprüft werden, ob der kritische Herstellungsvorgang des Einvulkanisierens in Ordnung war und es kann aus dem Feld der Rückläufer abgeleitet werden, was beim Einvulkanisieren vielleicht noch optimiert werden kann.

Zudem kann anhand der Prozessdaten aus Fertigung und der Betriebsdaten des Stators ein eventueller Trockenlauf besser erkannt werden.

Darüber hinaus ist es besonders bevorzugt, wenn der mindestens eine Sensor an der Innenumfangsfläche des Stützrohrs festgelegt ist. Er kann dabei vollständig oder im Wesentlichen bzw. zumindest immerhin mehr als nur auf einem kleineren Teil seiner Oberfläche festgelegt sein. Dieses "Festlegen" ist im Regelfall eine von der Vulkanisation unabhängige Festlegung. Es geschieht bevorzugt durch ein Aufkleben des mindestens einen Sensors auf dem metallenen Stützrohr, besonders bevorzugt an der dem Stator zugewandten Innenumfangsseite. Einerseits ist der mindestens eine Sensor durch dieses Festlegen beim Einvulkanisierungsvorgang sicher mit dem Stützrohr verbunden und wird nicht unbeabsichtigt während des Einvulkanisierens "weggeschwemmt". Andererseits wirkt das metallene Stützrohr als Kühlkörper beim Einvulkanisieren und verringert so die Wärmebelastung des Sensors. Zumindest verkürzt sie sie zeitlich, weil sich auch das Stützrohr erst aufheizen muss. Idealerweise kommt ein Klebstoff zum Einsatz, der den Wärmeübergang zwischen dem Sensor und dem Stützrohr verbessert.

Zudem ist es besonders bevorzugt, wenn der mindestens eine Sensor durch eine zusätzliche Kunststoffversiegelung überdeckt wird. Diese Kunststoffversiegelung wird bevorzugt erst nach der Befestigung des mindestens einen Sensors am Stützrohr vorgesehen. Die Kunststoffversiegelung befindet sich vor dem Auftragen und bevorzugt auch nach dem Auftragen in geometrisch undefiniertem Zustand und wird bevorzugt also wie Farbe oder Dichtmasse aufgebracht. Es handelt sich hierbei bevorzugt um eine flüssige oder pastöse Kunststoffversiegelung, die erst nach dem Aufbringen aushärtet. Die Kunststoffversiegelung hält den mindestens einen Sensor einerseits sicher in Position. Andererseits dient diese auch zur Abschirmung vor unmittelbarem Kontakt mit der zum Vulkanisieren eingebrachten flüssigen Elastomermasse.

Eine weitere bevorzugte Ausführungsform besteht darin, dass ein Anschlusskabel des mindestens einen Sensors aus dem Elastomermaterial des Stators heraus bis auf die zugängliche Außenseite des Stützrohrs herausgeführt wird; vorzugsweise über die Stirnringfläche des Stützrohrs, die idealerweise hierzu mit einem örtlichen Rücksprung versehen ist, der eine Passage für das Anschlusskabel bildet, wobei das Anschlusskabel bereichsweise auch in das Elastomermaterial des Stators einvulkanisiert ist. So ist eine weitere Verbindung des mindestens einen Sensors leicht möglich. Das besagte Anschlusskabel hat bevorzugt die Aufgabe, das Signal nach außen abzugeben und gegebenenfalls auch den Sensor mit Energie zu versorgen. Zudem erfährt bei einer derartigen Anordnung auch der in den Anschlussstecker übergehende Teil des Anschlusskabels sehr einfach und effektiv eine Zugentlastung.

Es ist zudem besonders bevorzugt, wenn der mindestens eine Sensor auf einer flexiblen Leiterplatte angeordnet ist, die mit ihrer dem Stator abgewandten Seite mit der Innenumfangsfläche des Stützrohrs verklebt ist. Die flexible Leiterfläche bildet so eine absolut flache/ebene Klebefläche, die eine großflächige Verklebung zulässt. Dies trägt weiterhin zur Einfachheit und Kostenersparnis des gesamten Systems bei.

Darüber hinaus ist es besonders bevorzugt, wenn die flexible Leiterplatte auf ihrer dem Stator abgewandten Seite mit einem PSA (Pressure Sensitive Adhesive) beschichtet ist. Dieser PSA ist bevorzugt selbstklebend ohne Aushärtung und wird wie ein "Sticker" aufgebracht. So ist eine sehr einfache und schnelle Montage ohne Aushärtezeit nach der Montage möglich.

Es ist zudem bevorzugt, dass auch das Anschlusskabel und/oder die Verbindungskabel zu weiteren Sensoren als flexible Leiterplatte mit aufgedruckten Leiterbahnen ausgeführt sind, wobei die flexible Leiterplatte vorzugsweise insgesamt oder zumindest über mehrere Sensoren hinweg einstückig ausgebildet ist. Dies trägt weiterhin zur Einfachheit und Kostenersparnis des gesamten Systems bei. Eine solche flexible Leiterbahn lässt sich wegen ihrer Flächigkeit einfacher und sicherer mit dem Stützrohr verkleben.

Außerdem ist es besonders bevorzugt, dass eine Exzenterschneckenpumpe mit mehreren, voneinander mehr als nur unwesentlich beabstandet positionierten Sensoren ausgestattet ist. Diese mehr als nur unwesentliche Beabstandung besteht dann, wenn ein Sensor von seinem benachbarten Sensor mindestens 10 mm, bevorzugt mindestens 20 mm, aber höchstens 200 mm beabstandet ist. Bei derartigen Exzenterschneckenpumpen ist es bevorzugt, dass die Sensoren - im Vergleich untereinander - unterschiedlich dick mit Elastomermaterial des Stators überdeckt sind. Dies bedeutet, dass eben nicht nur mehrere Sensoren vorgesehen werden, die in den jeweiligen Pumpkammern immer an der prinzipiell gleichen Stelle der jeweiligen Kammer angebracht sind. Vielmehr variiert ihre Lage in der jeweiligen Pumpkammer. Hierdurch kann man in den unterschiedlichen Bereichen der Pumpkammern unterschiedliche Drücke und/oder Temperaturen erfassen und vergleichen, um beispielsweise ausfindig zu machen, welcher Bereich am höchsten belastet ist.

Eine weitere bevorzugte Ausführungsform besteht darin, dass zusätzlich zu dem mindestens einen Sensor ein Datenspeicher mit einvulkanisiert ist, auf dem - vorzugsweise verschlüsselt oder passwortgeschützt - Daten abgelegt werden können. Das System ist bevorzugt so gestaltet, dass solche Daten auch wirklich abgelegt und gespeichert werden können, wie beispielsweise ein elektronisches Typenschild und/oder ein Betriebstagebuch.

Darüber hinaus ist es besonders bevorzugt, wenn mehrere unterschiedliche Sensoren vorgesehen sind, vorzugsweise mindestens zwei aus der Gruppe der Drucksensoren, der Dehnungssensoren und der induktiven Sensoren. So kann die Exzenterschneckenpumpe in vielen verschiedenen Bereichen überwacht werden, wodurch schnell Fehler und/oder Verbesserungsmöglichkeiten erkannt werden können.

Weitere mögliche Ausgestaltungen, Funktionen und Vorteile ergeben sich aus den abhängigen Ansprüchen und/oder der nachfolgenden Beschreibung der beispielhaften Ausführungsform und/oder unter Bezugnahme auf die Figuren.

### FIGURENLISTE

Figur 1 zeigt einen Querschnitt des Stators 1 mit der beispielhaften Position der einzelnen Sensoren 3 auf einer flexiblen Leiterplatte.
Figur 2 zeigt das Stützrohr ohne Stator mit festgelegter Leiterplatte und herausgeführtem Anschlusskabel und Anschlussstecker in dreidimensionaler Ansicht.
Figur 3 zeigt das Stützrohr ohne Stator mit festgelegter Leiterplatte und herausgeführtem Anschlusskabel und Anschlussstecker analog zu Fig. 2 in veränderter dreidimensionaler Ansicht.
Figur 4 zeigt ein Stützrohr mit vier am Umfang des Stators angeordneten flexiblen Leiterplatten in dreidimensionaler Ansicht.
Figur 5 zeigt ein Stützrohr mit vier am Umfang des Stators angeordneten flexiblen Leiterplatten mit jeweils einer Kunststoffversiegelung in dreidimensionaler Ansicht.
Figur 6 zeigt ein Stützrohr mit Rücksprüngen an der Stirnringfläche in dreidimensionaler Ansicht.
Figur 7 zeigt analog zu Fig. 5 ein Stützrohr mit vier am Umfang des Stators angeordneten flexiblen Leiterplatten aus einer anderen dreidimensionalen Ansicht.
Figur 8 zeigt den Stator in der Vulkanisationsform in dreidimensionaler Ansicht.

### BEVORZUGTE AUSFÜHRUNGSFORM

Im Allgemeinen werden bevorzugt erfindungsgemäß preisgünstige Sensoren 3 (inklusive Auswertungseinheit und Gateway) verwendet.

Bei den Sensoren 3 handelt es sich bevorzugt um NTC-Sensoren zur Messung der Temperatur. Aufgrund einer Temperatur von 150°C im Vulkanisationsbad beim Einvulkanisieren des Stators 1 müssen derartige Sensoren 3 mit entsprechender Temperaturbeständigkeit ausgewählt werden. Von diesen Sensoren 3 werden bevorzugt mehrere in Reihe auf einem flexiblen Kunststoffband positioniert, auf welchem sich auch die Leiterbahnen befinden. So entsteht die angesprochene flexible Leiterplatte 7. Die flexible Leiterplatte 7 weist zudem bevorzugt mindestens ein Anschlusskabel 5 sowie eine Steckverbindung, bevorzugt in Form eines Anschlusssteckers 11 auf, um die Verbindung zur Auswertungseinheit herstellen zu können. Die Sensoren 3 werden bevorzugt mit einer Kunststoffversiegelung 4 aus Epoxidharz beschichtet zum Schutz vor der Flüssigkeit im Vulkanisationsbad. Die Herstellung der gedruckten Schaltungen erfolgt bevorzugt sehr preisgünstig durch ein Rotationsdruckverfahren.

Diese flexiblen Leiterplatten 7 können frei wählbar auch mit anderen Sensoren 3 wie Magnetometern (z.B. Verwendung im Stator für die Messung der Rotorumdrehungen möglich), Beschleunigungssensoren (z.B. Verwendung im Stator zur Analyse von Vibrationen), Drucksensoren oder ID Chips bestückt werden. Die Länge sowie Anzahl und Art der Sensorik ist frei konfigurierbar je nach Anwendungsfall.

Diese flexiblen Leiterplatten 7 mit an diesen angebrachten Sensoren 3, anschließenden Anschlusskabeln 5 und Anschlussstrecker 11 werden erfindungsgemäß in den Stator 1 integriert, bevorzugt mit einvulkanisiert. Der Stator 1 ist hierbei in einem bevorzugt metallenen Stützrohr 2 angebracht, bevorzugt in dieses Stützrohr 2 einvulkanisiert.

Fig. 1 zeigt einen Querschnitt des Stators 1 mit der beispielhaften Position bzw. Anordnung der einzelnen Sensoren 3 auf einer flexiblen Leiterplatte 7, in diesem Fall bevorzugt Temperatursensoren sowie die jeweiligen Stärken des Elastomerpakets über den jeweiligen Sensoren an den Sensorstellen. Wie erwähnt, ist es bevorzugt, dass die Sensoren 3 - im Vergleich untereinander - unterschiedlich dick mit Elastomermaterial des Stators 1 überdeckt sind. Dies bedeutet, dass eben nicht nur mehrere Sensoren 3 vorgesehen werden, die in den jeweiligen Pumpkammern immer an der prinzipiell gleichen Stelle der jeweiligen Kammer angebracht sind. Vielmehr variiert ihre Lage in der jeweiligen Pumpkammer. Hierdurch kann man in den unterschiedlichen Bereichen der Pumpkammern unterschiedliche Drücke und/oder Temperaturen erfassen und vergleichen, um beispielsweise ausfindig zu machen, welcher Bereich am höchsten belastet ist.

In Fig. 1 ist zudem beispielhaft ein STP2-Sensor 9 gezeigt, welcher nach dem Stand der Technik vor dieser Erfindung im Stator 1 vorgesehen wurde.

Erfindungsgemäß ist die flexible Leiterplatte 7 zumindest teilweise im Stator 1 einvulkanisiert. Hierbei ist bevorzugt das Anschlusskabel 5 nur teilweise und der Anschlussstecker 11 überhaupt nicht mit einvulkanisiert. Das Anschlusskabel 5 wird an einem Ende des Stützrohrs 2 aus dem Stator 1 herausgeführt, an dem der Anschlussstecker 11 sitzt. Die Position des Anschlusssteckers 11 sowie der festgelegten Leiterplatte 7 ist in den Fig. 2 und Fig. 3 schematisch dargestellt.

Nicht nur axial (auf die Länge bezogen) können beliebig viele Sensoren 3 auf der flexiblen Leiterplatte 7 angeordnet werden. Auch radial können mehrere flexible Leiterplatten 7 in den Stator 1 integriert werden. Beispielsweise wurde auch ein Fertigungsversuch mit vier am Umfang des Stators 1 angeordneten flexiblen Leiterplatten 7 mit Sensoren 3 durchgeführt. Diesen schematischen Aufbau zeigt Fig. 4. In Fig. 4 wurde beispielhaft eine der flexiblen Leiterplatten 7 mit einer Kunststoffversiegelung 4 versehen.

Die flexible Leiterplatte 7 wird zwischen dem Stützrohr 2 des Stators 1 und dem Elastomermaterial, das den Stator 1 ausbildet, innen eingebracht. Hierfür muss die Leiterplatte 7 an der Innenumfangsfläche des Stützrohrs 2 festgelegt, bevorzugt verklebt, werden. Aufgrund des weiteren Anschlusses mithilfe des Anschlusssteckers 11 muss das Anschlusskabel 5 zudem nach außen geführt werden, um die Verbindung zur Auswerteeinheit sicherstellen zu können.

Die endgültige Fixierung der flexiblen Leiterplatte 7 im Stützrohr 2 wird bevorzugt mit Epoxidharz als Kunststoffversiegelung 4 umgesetzt zum Schutz der NTC-Sensoren. Es ist jedoch auch möglich, nur ein einseitig beschichtetes Klebeband zur Festlegung zu verwenden und komplett auf die Kunststoffversiegelung 4 zu verzichten. Dies hängt von den Eigenschaften der flexiblen Leiterplatte 7 ab.

Fig. 5 und Fig. 7 zeigen beispielhaft, wie vier am Umfang des Stators 1 angeordnete flexible Leiterplatten 7 mit einer Kunststoffversiegelung 4 versehen wurden und wie die Anschlusskabel 5 aus dem Stützrohr verlegt wurden.

Die Anschlusskabel 5 der Leiterplatte 7 werden bevorzugt über stirnseitige Rücksprünge 6 in der Stirnringfläche 8 des Stützrohrs 2 an beiden Enden nach außen geführt und bevorzugt mit Rohrschellen 10 befestigt. Diese Rohrschellen 10 helfen dabei, dass sich das Anschlusskabel weniger stark abnützt. Dabei ist es wichtig, die Knickradien ausreichend groß zu gestalten, da es sonst zum Riss des Anschlusskabels 5 an den Knickstellen kommen kann. Fig. 6 zeigt detailliert die angesprochenen Rücksprünge 6 an der Stirnringfläche 8 eines Stützrohrs 2.

Nachdem die Kunststoffversiegelung 4 ausgetrocknet ist, kann es notwendig sein, alle Anschlusskabel 5 und Anschlussstecker 11 außerhalb des Stützrohrs 2 mit einem Schutzmantel zu versehen, wie beispielsweise mit Isolationsklebeband zu umwickeln. Das Klebeband dient zur Abdichtung gegenüber des Ölgemischs im Vulkanisationsbad oder allgemein als Schutz vor mechanischer, thermischer und/oder chemischer Beschädigung. Es ist jedoch auch möglich, wasserdichte und ölbeständige Kabel und Stecker zu verwenden, wodurch dieser Fertigungsschritt wegfällt.

Aufgrund der Rücksprünge 6, durch die das Anschlusskabel 5 herausgeführt wird, entsteht eine Lücke, durch die das Elastomer beim Extrusionsprozess herausquellen kann. Dieses überstehende Elastomer muss dann vor dem Eintauchen ins Vulkanisationsbad abgetrennt werden.

Allgemein wird bei dem Einvulkanisieren das Stützrohr 2 in der Vulkanisationsform in das Vulkanisationsbecken eingetaucht. Fig. 8 zeigt den erfindungsgemäßen Stator 1 in der Vulkanisationsform.

Hierbei muss bevorzugt darauf geachtet werden, dass der Anschlussstecker 11 untertaucht, damit die Kontakte nicht mit Öl benetzt werden. Es ist jedoch auch möglich, wasserdichte und ölbeständige Stecker zu verwenden, wodurch dieser Schritt wegfällt. Zudem sollte der Anschlussstecker 11 eine hohe Temperaturbeständigkeit bis ca. 150°C besitzen.

Nach dem Ende des Vulkanisationsbads wird der Stator 1 in der Vulkanisationsform in ein Wasserbad eingetaucht, um abzukühlen. Während dieses gesamten Fertigungsprozesses können bevorzugt schon diverse Daten, bevorzugt vor allem Temperaturdaten, mit den Sensoren aufgezeichnet werden, um Rückschlüsse auf den Fertigungsprozess ziehen zu können.

Im Betrieb der Exzenterschneckenpumpe werden dann mit dem gefertigten Stator 1 mit integrierten Temperatursensoren 3 die Temperaturen aufgezeichnet, während einer Pumpenkennlinie mit unterschiedlichen Drehzahlen, bevorzugt zwischen 150 rpm und 600 rpm, und Drücken, bevorzugt zwischen 0 bar und 12 bar. Hierbei sind die Druckschwankungen in den Temperaturen zu erkennen. So können auch während des Betriebs essentielle Daten der Exzenterschneckenpumpe gesammelt werden.

Im Allgemeinen ist die angesprochene flexible Leiterplatte 7 letztendlich ein Ersatz für ein mehraderiges Kabel. Die flexible Leiterplatte 7 lässt sich, weil sie flach ist und eine relativ große Klebefläche abbildet, sehr gut an die Innenumfangsoberfläche des Stützrohrs 2 ankleben, derzeit, im Versuchsstadium, mittels Epoxidharz. Später ist daran gedacht, die dem Stützrohr zugewandte Seite der flexiblen Leiterbahn mit einem PSA (Pressure Sensitive Adhesive) beschichten zu lassen, sodass sie also nach Abziehen der Schutzfolie selbstklebend ist. Möglicherweise wird man lokal im Bereich der Sensoren 3 dann immer noch etwas schützendes Epoxidharz applizieren. Auf der gesamten Länge der flexible Leiterplatte 7 braucht man das aber nicht zu tun. Bevorzugt kann man das Epoxidharz auch komplett weglassen, nämlich dann, wenn der jeweilige Sensor 3 komplett vergossen ist, sodass ihm die flüssige Elastomermasse nichts anhaben kann.

Bevorzugt werden als Sensoren 3 Drucksensoren, Temperatursensoren, induktive Sensoren oder ähnliches verwendet, um zum Beispiel die Drehung des Rotors messen zu können, und/oder Sensoren, die unter Verformung ihren Widerstand ändern. In vielen Fällen ist es sinnvoll, auch einen Speicher mit einzuvulkanisieren, der dann quasi fälschungssicher ein elektronisches Typenschild bildet und auf den diverse Informationen hinterlegt werden können, die zu der konkreten Exzenterschneckenpumpe gehören und daher über ihre Lebensdauer hinweg immer bei ihr bleiben sollen.

Besonders attraktiv ist es, die Sensorik so auszuführen, dass sie dann schon im nächsten Schritt, nämlich dann, wenn der Stator 1 einvulkanisiert wird, arbeiten kann und schon von diesem Produktionsvorgang Daten aufzeichnet, beispielsweise Daten, mit denen sich belegen lässt, dass dieser Produktionsvorgang insgesamt ordnungsgemäß abgelaufen ist. Im Übrigen können dann auch Betriebsstundendaten und Ähnliches hier hinterlegt werden.

Man könnte natürlich auch den Anschlussstecker 11 durch eine Radialbohrung im Bereich des Stützrohrendes herausführen. Das würde aber dann bedeuten, dass man den breiten Flachstecker nicht vorab montieren kann und man ihn nachträglich montieren muss nach der Durchführung, oder dass man in das Stützrohr 2 für den Stator 1 ein relativ großes Fenster einbringen muss, um den Flachstecker hierdurchstecken zu können. Beides kann umgangen werden, wenn der Flachstecker über die Stirnseite des Stützrohrs 2 nach außen über den besagten Rücksprung 6 gezogen wird.

### SONSTIGES

Es wird auch zu gegebener Zeit Schutz beansprucht für die Verwendung ein oder mehrerer Sensoren, die zu diesem Zwecke am Stützrohr einer Exzenterschneckenpumpe und vorzugsweise an dessen Innenoberfläche montiert sind, zur Messung von Daten beim Einvulkanisieren des elastomerischen Stators im Tauchverfahren.

Dies kann noch dadurch verfeinert werden, dass die ein oder mehreren Sensoren vollständig zusammen mit dem Stützrohr vollständig in das Vulkanisationsbad eingetaucht werden.

Dies kann durch weitere Merkmale aus der Beschreibung, den Figuren und/oder den Ansprüchen weiter ausgestaltet werden.

### REFERENZLISTE

- 1: Stator
- 2: Stützrohr
- 3: Sensor
- 4: Kunststoffversiegelung
- 5: Anschlusskabel
- 6: Rücksprung
- 7: Leiterplatte
- 8: Stirnringfläche
- 9: STP2-Sensor
- 10: Rohrschelle
- 11: Anschlussstecker

## Patentansprüche

1. Exzenterschneckenpumpe mit einem schneckenförmigen Rotor und einem Stator (1) aus einem Elastomermaterial, in dem der Rotor unter Ausbildung mehrerer Pumpkammern umläuft, wobei der Stator (1) in ein vorzugsweise metallenes Stützrohr (2) einvulkanisiert ist, **dadurch gekennzeichnet, dass** der Stator (1) mindestens einen Sensor (3) aufweist, der untrennbar mit dem Stator (1) verbunden - nämlich in diesen einvulkanisiert - ist.

2. Exzenterschneckenpumpe nach Anspruch 1, **dadurch gekennzeichnet, dass** der mindestens eine Sensor (3) so beschaffen, angebracht und angeschlossen ist, dass er schon während des Einvulkanisierens des Stators (1) in das ihm zugeordnete Stützrohr (2) Daten abgibt.

3. Exzenterschneckenpumpe nach einem der vorhergehenden Ansprüche, **dadurch gekennzeichnet, dass** der mindestens eine Sensor (3) an der Innenumfangsfläche des Stützrohrs (2) festgelegt ist.

4. Exzenterschneckenpumpe nach einem der vorhergehenden Ansprüche, **dadurch gekennzeichnet, dass** der mindestens eine Sensor (3) durch eine zusätzliche Kunststoffversiegelung (4) überdeckt wird, welche sich in geometrisch undefiniertem Zustand befindet, also wie Farbe oder Dichtmasse aufgebracht wird.

5. Exzenterschneckenpumpe nach einem der vorhergehenden Ansprüche, **dadurch gekennzeichnet, dass** ein Anschlusskabel (5) des mindestens einen Sensors (3) aus dem Elastomermaterial des Stators (1) heraus bis auf die zugängliche Außenseite des Stützrohrs (2) herausgeführt wird; vorzugsweise über die Stirnringfläche (8) des Stützrohrs (2), die idealerweise hierzu mit einem Rücksprung (6) versehen ist, der eine Passage für das Anschlusskabel (5) bildet, wobei das Anschlusskabel (5) bereichsweise auch in das Elastomermaterial des Stators (1) einvulkanisiert ist.

6. Exzenterschneckenpumpe nach einem der vorhergehenden Ansprüche, **dadurch gekennzeichnet, dass** der mindestens eine Sensor (3) auf einer flexiblen Leiterplatte (7) angeordnet ist, die mit ihrer dem Stator (1) abgewandten Seite mit der Innenumfangsfläche des Stützrohrs (2) verklebt ist.

7. Exzenterschneckenpumpe nach einem der vorhergehenden Ansprüche, **dadurch gekennzeichnet, dass** die flexible Leiterplatte (7) auf ihrer dem Stator (1) abgewandten Seite mit einem PSA beschichtet ist.

8. Exzenterschneckenpumpe nach einem der vorhergehenden Ansprüche, **dadurch gekennzeichnet, dass** auch das Anschlusskabel (5) und/oder die Verbindungskabel zu weiteren Sensoren als flexible Leiterplatte (7) mit aufgedruckten Leiterbahnen ausgeführt sind, wobei die flexible Leiterplatte (7) vorzugsweise insgesamt oder zumindest über mehrere Sensoren (3) hinweg einstückig ausgebildet ist.

9. Exzenterschneckenpumpe vorzugsweise nach einem der vorhergehenden Ansprüche, mit mehreren, voneinander beabstandet positionierten Sensoren (3), **dadurch gekennzeichnet, dass** die Sensoren (3), im Vergleich untereinander, unterschiedlich dick mit Elastomermaterial des Stators (1) überdeckt sind.

10. Exzenterschneckenpumpe nach einem der vorhergehenden Ansprüche, **dadurch gekennzeichnet, dass** zusätzlich zu dem mindestens einen Sensor (3) ein Datenspeicher mit einvulkanisiert ist, auf dem Daten abgelegt werden können.

11. Exzenterschneckenpumpe nach einem der vorhergehenden Ansprüche, **dadurch gekennzeichnet, dass** mehrere unterschiedliche Sensoren (3) vorgesehen sind, vorzugsweise mindestens zwei aus der Gruppe der Drucksensoren, der Dehnungssensoren und der induktiven Sensoren.

12. Verfahren zum Herstellen einer Exzenterschneckenpumpe, **dadurch gekennzeichnet, dass** an einem noch nicht mit einem Stator (1) ausgerüsteten Stützrohr (2) mindestens ein Sensor (3) angebracht und betriebsbereit gemacht wird und dann das Stützrohr (2) zumindest in den Bereichen, in denen der Stator (1) urgeformt werden soll, mit zu vulkanisierender Elastomermasse geflutet und dann durch Wärmeapplikation vulkanisiert wird und dabei mindestens ein Datenwert des mindestens einen Sensors (3) herangezogen wird, bevorzugt, um damit bei Bedarf eine Aktivität auszulösen, die mindestens einen Parameter des Vulkanisiervorgangs verändert.

13. Verfahren nach Anspruch 12, **dadurch gekennzeichnet, dass** der Rücksprung (6) in der Stirnringfläche (8), über den das Anschlusskabel (5) nach außen geführt wird, durch das Vulkanisieren des Stators (1) geschlossen wird.
